# EUROPÄISCHE PATENTSCHRIFT

(11) **EP 1 762 668 B1**
(45) Veröffentlichungstag und Bekanntmachung des Hinweises auf die Patenterteilung: **14.04.2010**
(21) Anmeldenummer: 06016278.1
(22) Anmeldetag: 04.08.2006
(51) Int. Cl.: E04F 11/116, E04F 15/18, E04F 17/00

(54) **Drainagematerial für die Drainierung von auf Treppenstufen aufgebrachten Belägen**
Drainage material for draining stair step coverings
Matériau de drainage pour le drainage de couvertures de marches d'escaliers

(30) Priorität: 09.09.2005 DE 202005014322 U; 15.10.2005 DE 202005016185 U; 29.11.2005 DE 202005018638 U
(43) Veröffentlichungstag der Anmeldung: 14.03.2007
(73) Patentinhaber: Gutjahr, Walter, 64404 Bickenbach (DE)
(72) Erfinder: Gutjahr, Walter, 64404 Bickenbach (DE)
(74) Vertreter: Helber, Friedrich

(56) Entgegenhaltungen:
- DE-A1- 3 414 249
- DE-A1- 3 623 174
- JP-A- 2003 262 021

## Beschreibung

Die Erfindung betrifft Drainagematerial für die Drainierung von auf witterungsbedingt oder aus anderen Gründen dem Zutritt von Wasser oder anderen flüssigen Medien ausgesetzten Treppenstufen aufgebrachten Belägen, wie Platten aus keramischem Material oder Betonwerkstoffen, Kunst- oder Natursteinplatten etc.

Witterungseinflüssen ausgesetzte Treppen im Außenbereich werden heute - ebenso wie Balkone oder Terrassen - in der Regel mit auf den freiliegenden Oberseiten, d. h. den Auftrittsflächen und den hier anschließenden senkrechten Stoßtrittflächen auf der Roh-Betontreppe aufgebrachten Platten, keramischen Fliesen oder Natur- bzw. Kunststeinplatten belegt. Über die Fugen der Plattenbeläge eintretende Nässe wird dabei durch den Estrich in eine darunter liegende Schicht aus einem Drainagematerial entwässert, welches die durchtretende Flüssigkeit über die Entwässerungskanäle des Drainagematerials ableitet. Für die Entwässerung der Oberflächen von Balkonen bzw. Terrassen werden bahnen- oder plattenförmige Drainagematerialen verwendet, bei denen die Entwässerungskanäle in einem entweder aus geschlossenzelligem Schaumkunststoff oder eigensteifen profilierten Kunststofffolien hergestellten Trägermaterial ausgebildet sind, auf dem eine flüssigkeitsdurchlässige Abdeckbahn aufgebracht ist, über welche im Estrich enthaltende oder in den Estrich eingedrungene Nässe in die Entwässerungskanäle abgeführt werden kann. Solches Drainagematerial auf der Basis von Schaumkunststoff ist beispielsweise in der DE 34 14 249 A1 bzw. DE 440 3 875 C2 beschrieben. Drainagematerial mit einem Trägermaterial auf der Basis von profilierten Kunststofffolien sind andererseits aus der DE 490 4 901 C2 bekannt. Bei diesem bekannten Drainagematerialen werden als wasserdurchlässige Abdeckungen so genannte Vliese verwendet, welche nur Flüssigkeiten, d. h. in der Regel Wasser, nicht aber feste Zuschlagstoffe aus dem in fließfähigem Zustand aufgebrachten Estrich hindurch treten lassen. Bei der Belegung von Treppenstufen mit Plattenbelägen wurden bisher die bekannten bahn- oder plattenförmigen Drainagematerialien eingesetzt. Für jede Treppenstufe müssen diese bekannten Drainagematerialien entsprechend der Form und Größe der horizontalen Auftritt- bzw. vertikalen Stossfläche aus dem bahn- oder plattenförmigen bekannten Drainagematerial zugeschnitten werden, wobei dieser Zuschnitt auch noch so erfolgen muss, dass die beim Aufbringen der Zuschnitte auf die Treppenstufen die in den den Auftrittflächen zugeordneten Zuschnitten vorgesehenen Entwässerungskanäle mit den in den Stoßtrittflächen der Treppenstufe zugeordneten Zuschnitten vorgesehenen Entwässerungskanäle fluchten, um sicherzustellen, dass durch die Fugen der Beläge hindurchtretendes Wasser auch tatsächlich über die zueinander ausgerichteten Entwässerungskanäle der Stufen der gesamten Treppe abgeführt wird. Es ist klar, dass der korrekte Zuschnitt der Drainagematerialien für die Oberflächen der Treppenstufen und die gesonderte Aufbringung der einzelnen Zuschnitte ein arbeitsaufwendiger und hinsichtlich der korrekten Verlegung kritischer Vorgang ist.

Der Erfindung liegt die Aufgabe zugrunde, ein Drainagematerial für die Drainierung von Plattenbelägen auf Treppenstufen zu schaffen, welches einen einfacheren und zeitsparenderen Verlegevorgang auf den Flächen der Treppenstufen ermöglicht und bei welchem Probleme bezüglich der korrekten Ausrichtung der Entwässerungskanäle von aufeinander folgenden Trägermaterial-Abschnitten relativ zueinander vermieden sind.

Diese Aufgabe erfindungsgemäß gelöst durch ein Drainagematerial, welches ein System von zumindest zum Teil mit einander verbundenen Vertiefungen zur Abfuhr von belagseitig zutretender Flüssigkeit versehenes, unter den Belägen auf den Flächen der Stufen aufzubringendes Trägermaterial aufweist, das auf seiner belagszugewandten Oberseite zumindest abschnittsweise mit einer flüssigkeitsdurchlässigen Abdeckbahn versehen ist, wobei das Trägermaterial zwei in der bestimmungsgemäßen Verlegeposition auf einer Treppe entlang einer parallel zu zwischen einer horizontalen Auftrittsfläche und einer anschließenden senkrechten Stoßtrittfläche gebildeten Stufenkante der Treppenstufen verlaufenden geraden Linie im Wesentlichen rechtwinklig zueinander gekantete integral miteinander verbundene Trägermaterial-Abschnitte aufweist, welche in ihrer Flächengröße so bemessen sind, dass der in der bestimmungsgemäßen Verlegeposition der Auftrittfläche zugeordnete erste Abschnitt in seiner parallel zur Stufenkante gemessenen Breite im Wesentlichen der Länge der Stufenkante und der zweite rechtwinklig zum ersten Abschnittverlaufende Abschnitt in seiner Breite ebenfalls im wesentlichen der Länge der Stufenkante und in seiner Höhe im Wesentlichen der senkrechten Höhe der an die Auftrittfläche anschließenden Stoßtrittfläche der mit dem Plattenbelag zu versehenden Treppenstufe entspricht. Mit dem so ausgebildeten Drainagematerial können also in einem Arbeitsgang jeweils eine Auftritts- und eine anschließende Stoßtrittfläche von Treppenstufen einer Rohbeton-Treppe belegt werden, nachdem die den beiden Flächen jeweils zugeordneten Abschnitten - erforderlichenfalls - zuvor entsprechend der Form und Größe der zugeordneten Flächen beschnitten sind.

Dabei ist die Ausgestaltung zweckmäßig so getroffen, dass der der horizontalen Auftrittsfläche einer Treppenstufe zugeordnete Trägermaterial-Abschnitt im Wesentlichen rechtwinklig am oberen Rand des der senkrechten Stoßtrittfläche der selben Treppenstufe zugeordneten Trägermaterial-Abschnitts angesetzt ist. Der Verlegevorgang des Trägermaterials erfolgt dann also jeweils aufeinander folgend auf der gleichen Stufe.

Alternativ ist dass der der horizontalen Auftrittsfläche einer Treppenstufe zugeordnete Trägermaterial-Abschnitt im Wesentlichen rechtwinklig am unteren Rand des der senkrechten Stoßtrittfläche der in Aufwärtsrichtung anschließenden nächsten Treppenstufe zugeordneten Trägermaterial-Abschnitts angesetzt ist. Dieses Trägermaterials wird dann so verlegt, dass es gleichzeitig auf der Auftrittsfläche einer Treppenstufe und der Stoßtrittfläche der in Aufwärtsrichtung anschließenden nächst höheren Treppenstufe aufgebracht wird.

Die rechtwinklig zur Stufenkante gemessene horizontale Tiefe des der Auftrittsfläche zugeordneten ersten Trägermaterial-Abschnitts kann dabei im Wesentlichen der Tiefe der Auftrittsfläche der zugeordneten Treppenstufe entsprechend bemessen sein.

Alternativ kann die rechtwinklig zur Stufenkante gemessene horizontale Tiefe des der Auftrittsfläche zugeordneten ersten Trägermaterial-Abschnitts eine geringere Tiefenerstreckung als die Auftrittsfläche haben.

Das System der zumindest zum Teil mit einander verbundenen Vertiefungen zur Abfuhr von belagseitig zutretender Flüssigkeit weist in bevorzugter Ausgestaltung der Erfindung parallel zueinander und rechtwinklig zur Stufenkante verlaufende langgestreckte Entwässerungskanäle auf, wobei die in den der Auftrittsfläche und der anschließenden Stoßtrittfläche der Treppenstufe zugeordneten Trägermaterial-Abschnitte vorgesehenen Entwässerungskanäle dann zweckmäßig so zueinander ausgerichtet sind, dass sie fluchtend ineinander übergehen.

In einem vorteilhaften Ausführungsbeispiel der Erfindung weist das Trägermaterial eine durch Einformen der parallelen lang gestreckten Kanäle perforierte Kunststoffträgerfolie auf, auf welche die flüssigkeitsdurchlässige Abdeckbahn belagsseitig aufgebracht ist.

Wenn als Trägermaterial für die flüssigkeitsdurchlässige Abdeckbahn eine profilierte Kunststofffolie verwendet ist, dessen Trägermaterial-Abschnitte entlang der Kantlinie integral miteinander verbunden sind, kann seine Herstellung kann so erfolgen, dass ein zunächst gemeinsamer ebenflächiger Zuschnitt aus dem - an sich bekannten - Drainagematerial mit einem Trägermaterial aus profilierter Kunststofffolie ausgeschnitten oder ausgestanzt wird und dann die einzelnen Flächenabschnitte entlang der gemeinsamen Kantlinie, die im Wesentlichen rechtwinklig zueinander verlaufende Position gebogen werden. Dabei ist es dann zweckmäßig, wenn dieser Biegeschritt entlang der Kantlinie bei erhöhter Temperatur des Kunststofffolienmaterials - d. h. entweder unmittelbar im Anschluss an die Warmprofilierung der ursprünglich ebenflächigen Kunststofffolie oder durch nachträglich auf die abgekühlte Folie zur Einwirkung gebrachte Wärmeenergie - erfolgt, so dass sichergestellt ist, dass die rechtwinklige Ausrichtung der Flächenabschnitte zueinander nach dem Abkühlen des Kunststofffolien-Trägermaterials fixiert ist. Auch die vollständige Profilierung der Kunststofffolie bzw. von Zuschnitten der Kunststofffolie in Tiefziehwerkzeugen ist möglich.

Alternativ kann das Trägermaterial von mit den eingeformten parallelen Kanälen versehenen Abschnitten aus Schaumkunststoff gebildet sein, auf welchem die flüssigkeitsdurchlässige Abdeckbahn aufgebracht ist.

Dabei wird die Ausgestaltung dann zweckmäßig so getroffen, dass die als gesonderte Teile hergestellten Trägermaterial-Abschnitte entlang der an der Kantlinie zusammentreffenden Ränder durch ein haftend auf den Randbereichen aufgebrachtes Gewebe- oder Folienband miteinander verbunden sind.

Die flüssigkeitsdurchlässige Abdeckbahn wird bevorzugt von einem Vliesmaterial gebildet, welches also flüssige Bestandteile des anschließend für die Belegung mit den Plattenbelägen aufgebrachten abbindenden Estrichs ebenso wie später über die Fugen der Beläge in den Estrich eindringendes Wasser in die Entwässerungskanäle durchtreten lässt.

Alternativ kann die flüssigkeitsdurchlässige Abdeckbahn von einem für den Durchtritt von noch nicht abgebundenem oder ausgehärtetem Estrich-Mörtel, und zwar in diesem Fall einem so genannten Einkorn- oder Monokornmörtel, durchlässigen, eine Armierung des ausgehärteten oder abgebundenen Mörtels bildenden Gittergewebe aus hochfesten Fasern oder Fäden gebildet werden.

Als Gittergewebe wird in einem Faii das auch bei den bekannten für die Fiächendrainierung in den Drainagematerialien eingesetzte hochfeste Gittergewebe aus Glas-Fasern oder Fäden verwendet.

Das Trägermaterial kann alternativ auch von für jeden Trägermaterial-Abschnitt gesondert hergestellten, in parallelem Abstand auf der Unterseite der Abdeckbahn haftend aufgebrachten langgestreckten leistenartigen Schaumkunststoff-Trägerelementen gebildet werden, welche durch die Abdeckbahn zu einer Einheit verbunden sind, wobei die einander zuwandten Enden der in beiden Flächenabschnitten ausgerichtet zueinander auf der Abdeckbahn angeordneten Trägerelemente so geformt sind, dass sie die rechtwinklige Ausrichtung der beiden Trägermaterialabschnitte relativ zueinander zulassen. D. h. die einander zugewandten Enden der Trägerelemente sind sozusagen auf Gehrung geschnitten.

Bei Verlegung der Plattenbeläge auf einem aus dem Drainagematerial aufgebrachten Estrich überdeckt die flüssigkeitsdurchlässige Abdeckbahn mit Vorteil beide Trägermaterial-Abschnitte im Wesentlichen vollflächig.

Wenn andererseits für die Aufbringung des Plattenbelags auf der Auftrittfläche Einkorn-Mörtel verwendet wird, während die auf der Stossfläche aufzubringenden Plattenbeläge über einen Klebemörtel mit dem Trägermaterial verbunden werden sollen, kann die Ausgestaltung auch so getroffen sein, dass die flüssigkeitsdurchlässige Abdeckbahn den zweiten, der Stoßtrittfläche einer Treppenstufe zugeordnete Trägermaterial-Abschnitt im Wesentlichen vollflächig und zusätzlich einen an die Kantlinie der Abschnitte anschließenden streifenförmigen Randbereich des ersten Trägermaterial-Abschnitts überdeckt. Durch diesen einen streifenförmigen Randbereich des ersten Trägermaterial-Abschnitts überdeckenden streifenförmigen Abschnitt der Abdeckbahn wird erreicht, dass beim Aufbringen des Einkorn-Mörtels auf die horizontale Oberfläche des Drainagematerials kein Mörtel in die senkrechten Entwässerungskanäle in den der Stossfläche zugeordneten Trägermaterial-Abschnitt eindringen kann.

Der an der von der flüssigkeitsdurchlässigen Abdeckschicht nicht überdeckten streifenförmigen Randbereich anschließende Teilbereich des ersten Trägermaterial-Abschnitts kann in diesem Fall auch ganz entfallen, d. h. der erste Trägermaterial-Abschnitt überdeckt die Auftrittsfläche lediglich in der bereits früher erwähnten Weise im vorderen Randbereich. Die dann in dem an den Randbereich anschließenden Bereich die Drainierung übernehmende, zwischen der Oberfläche der in geeigneter Weise gegen Eindringen von Wasser abgedichteten Auftrittsfläche und dem aufzubringenden Belag liegende Schicht von Einkornmörtel stellt dann den Verbund zwischen dem Belag und Treppenstufe her. Bei dem Aufbringen des Belags wird dann zweckmäßig vor der Aufbringung der noch nicht abgebundenen Einkorn-Mörtelschicht eine dünne Schicht aus einer Kontaktschlämme und auf der Unterseite der anschließend auf der glatt gestrichenen Einkorn-Mörtelschicht aufzubringenden Beläge ebenfalls eine dünne Schicht einer Kontaktschlämme aufgebracht. Dabei entsteht dann ein hochbelastbarer Verbund der Beläge mit der Einkorn-Mörtelschicht und - über diese - mit der Rohbau-Treppenstufe, wodurch die Einbringung einer Bewehrung in die Mörtelschicht entbehrlich werden kann.

Bei der Verlegung von Plattenbelägen auf Treppenstufen kann es zweckmäßig sein, wenn in den Bereichen, in denen Drainagematerial zwischen der Rohbau-Treppenstufe und dem Belag vorgesehen ist, zusätzlich ein gitterartiges Bewehrungsmaterial in die die Beläge haftend mit dem Trägermaterial verbindenden Mörtel- oder Kleberschichten eingebettet wird, um so einer Rissbildung im Plattenbeleg entgegenzuwirken.

Das Bewehrungsmaterial wird dabei bevorzugt von zu einer Gitterstruktur verbundenen metallischen Drähten gebildet. Hierbei werden bevorzugt oberflächenpassivierte, beispielsweise verzinkte Stahldrähten oder Drähte aus korrosionsfestem Stahl verwendet.

Die Erfindung ist in der folgenden Beschreibung in Verbindung mit der Zeichnung näher erläutert, und zwar zeigt:
- Fig. 1: eine isometrische Ansicht eines Teilabschnitts eines in der erfindungsgemäßen Weise ausgebildeten Drainagematerials, wobei die von Vliesmaterial gebildete zugehörige Abdeckbahn noch gesondert oberhalb des von einer profilierten Kunststofffolie gebildeten Trägermaterials dargestellt ist;
- Fig. 2: eine senkrechte Schnittansicht gesehen in Richtung der Pfeile 2 - 2 durch einen eine Treppenstufe einschließenden Teilbereich einer mittels des erfindungsgemäßen Drainagematerials gemäß Fig. 1 entwässerten mit einem Plattenbelag versehenen, aus Beton gegossenen Treppe;
- Fig. 3: den in Fig. 2 innerhalb des strichpunktierten Kreises 3 liegenden Teilbereich der plattenbelegten Betontreppe in vergrößertem Maßstab;
- Fig. 4: eine in der Schnittführung der Fig. 2 entsprechende Schnittansicht durch eine mit keramischen Platten belegte Betontreppe, bei welcher zwischen den Plattenbelägen und dem erfindungsgemäßen Drainagematerial eine Schicht aus wasserdurchlässigem Einkorn- oder Monokornmörtel vorgesehen ist;
- Fig. 5: eine Teilschnittansicht entlang der Pfeile 5 - 5 in Fig. 4 in vergrößertem Maßstab;
- Fig. 6: eine in der Schnittführung und Darstellung der Fig. 4 entsprechende Schnittansicht eines Teilabschnitts einer mit Platten belegten drainierten Betontreppe, bei welcher nur im vorderen stufennahen Bereich der Auftrittsfläche der Stufen der Rohbautreppe in der erfindungsgemäßen Weise ausgebildetes Drainagematerial vorgesehen ist, während der restliche Bereich der Auftrittsfläche durch wasserdurchlässigen Einkorn- oder Monokornmörtel drainiert wird;
- Fig. 7: der in Fig. 6 innerhalb des strichpunktierten Kreises 7 liegende Teilbereich der plattenbelegten Betontreppe in vergrößertem Maßstab.
- Fig. 8: eine isometrische Ansicht eines Teilabschnitts eines weiteren Ausführungsbeispiels des erfindungsgemäßen Drainagematerials, wobei die von Vliesmaterial gebildete zugehörige Abdeckbahn gesondert unterhalb und seitlich neben einem abgewandelten ebenfalls von einer profilierten Kunststofffolie gebildeten Trägermaterial dargestellt ist;
- Fig. 9: eine der Fig. 2 entsprechende senkrechte Schnittansicht durch einen eine Treppenstufe einschließenden Teilbereich einer mittels des erfindungsgemäßen Drainagematerials gemäß Fig. 8 entwässerten mit einem Plattenbelag versehenen, aus Beton gegossenen Treppe; und
- Fig. 10: den in Fig. 9 innerhalb des strichpunktierten Kreises 10 liegenden Teilbereich der plattenbelegten Betontreppe in vergrößertem Maßstab.

In Figur 1 ist ein Ausführungsbeispiel eines seiner Gesamtheit mit 10 bezeichneten erfindungsgemäßen Drainagematerials dargestellt, welches ein aus einer ursprünglich ebenflächigen dünnen steifen Kunststofffolie hergestelltes profiliertes Trägermaterial 12 aufweist, auf dessen Oberseite nach der Umformung der Kunststofffolie zum dargestellten Trägermaterial 12 eine - in Figur 1 oberhalb des Trägermaterials 12 dargestellte - flüssigkeits- und gasdurchlässige Abdeckbahn 14 haftend aufgebracht ist, welche - im dargestellten Fall aus einem Vliesmaterial besteht, welches also für durchtretendes Wasser bzw. andere Flüssigkeiten durchlässig ist, feste Bestandteile jedoch nach Art einer Filtermatte zurückhält.

In die das Trägermaterial 12 bildende Kunststofffolie sind durch entsprechende Warmumformung parallel zueinander verlaufende Entwässerungskanäle 20 eingeformt. Außerdem ist das Trägermaterial durch Umkanten entlang einer quer zur Längserstreckung der Entwässerungskanäle 20 verlaufenden Biege- oder Kantlinie in im Wesentlichen rechtwinklig zueinander verlaufende Trägermaterial-Abschnitte 12a und 12b unterteilt. Der Abschnitt 12a ist entsprechend der Größe und Fläche der Auftrittfläche 24a einer mit dem Drainagematerial 10 zu drainierende Treppenstufe 24 bzw. etwas größer bemessen, während der Abschnitt 12b eine Flächengröße hat, weiche gleich bzw. etwas größer ist, als die die senkrechte Stirntrittfläche 24b der zugehörigen Treppenstufe 24.

Das mit der Abdeckbahn 14 als fest haftende Auflage versehene Trägermaterial 12 wird dann in der in Figur 2 und 3 veranschaulichten Weise auf der gegebenenfalls noch mit einer z.B. streichfähigen Abdichtung 26 versehenen oberen Auftrittfläche 24a bzw. Stirntrittfläche 24b haftend aufgebracht, und zwar im dargestellten Fall durch eine dünne auf der Abdichtung aufgetragene Schicht eines Klebers 22, auf welchem die nicht mit der Abdeckbahn 14 belegten Unterseite des Trägermaterials 12 aufgedrückt wird. Auf die trägermaterialabgewandte Außenseite der aus Vliesmaterial bestehenden Abdeckbahn 14 ist eine Schicht 28 eines Klebemörtels aufgetragen, auf welche dann die der Auftrittsfläche 24a bzw. Stoßtrittfläche 24b der Treppenstufe 24 zugeordneten plattenförmigen Beläge 30a bzw. 30b - z. B. in Form von keramischen Fliesen - aufgedrückt werden. Nach dem Abbinden des Klebemörtels 28 sind die Belagplatten 30a und 30b dann fest haftend auf dem seinerseits fest haftend auf der Treppenstufe 24 gehaltene Drainagematerial 10 aufgebracht. Es ist nun klar, dass über die Fugen in den plattenförmigen Belägen 30a durchtretendes Regenwasser ebenso wie beim Abbinden des Klebemörtels austretende Feuchtigkeit über die Entwässerungskanäle 20 abgeführt wird. Bei der Drainierung eines aus einer Mehrzahl von Treppenstufen 24 zusammengesetzte Treppe ist darauf zu achten, dass das Drainagematerial 10 bei allen aufeinander folgenden Treppenstufen so aufgebracht und verlegt wird, dass die Entwässerungskanäle 20 im Trägermaterial 12 der Stufen 24 fluchtend ineinander übergehen. Bei unterschiedlichen Flächengrößen bzw. geometrischen Formen der Auftritt- bzw. Stoßtrittflächen der Treppenstufen 24 müssen die Trägermaterial-Abschnitte 12a bzw. 12b ebenso wie die auf ihnen aufgebrachte Abdeckbahn 14 entsprechend beschnitten werden.

Festzuhalten ist noch, dass bei dem in den Figuren 1 und 2 dargestellten Drainagematerial 10 das aus einer profilierten Kunststofffolie bestehende Trägermaterial 12 nur schematisch wiedergegeben ist. In der Praxis können für dieses Trägermaterial 12 profilierte Kunststofffolien verwendet werden, in welchen in den seitlichen Begrenzungswänden der Entwässerungskanälen schlitzartige Durchgangsöffnungen vorgesehen sind, welche zusätzlich die zwischen den in den Zeichnungen dargestellten Entwässerungskanälen 20 liegenden Bereiche als zusätzliche Entwässerungskanäle zur Verfügung stellen. Solche Drainagematerialien in ebenflächiger bahn- oder plattenförmiger Form werden von der Anmelderin z. B. unter der Bezeichnung Watec 4E bzw. auch AquaDrain FE angeboten.

In den Figuren 4 und 5 ist eine Anwendung des erfindungsgemäßen Drainagematerials veranschaulicht, bei welcher die auf dem Trägermaterial 12 aufgebrachte Abdeckbahn 14 von einem hochfesten Glas-Gittergewebe gebildet wird, bei welchem die zwischen den das Gitter bildenden sich kreuzenden Glasfasersträngen gebildeten Öffnungen so großflächig sind, dass nicht nur flüssige und gasförmige, sondern auch fließfähige pastöse oder kleinkörnige feste Stoffe hindurch treten können. D.h. auf die Oberseite des Drainagematerials aufgebrachter, fließfähiger Mörtel dringt durch das Gittergewebe 14 hindurch, auch in die oben offenen Entwässerungskanäle 20 und füllt diese vollständig aus, wobei das Gittergewebe nach dem Abbinden oder Aushärten des Mörtels dann in der festen Mörtelschicht im Übergangsbereich zum Trägermaterial formschlüssig verankert ist und außerdem eine Armierungsfunktion für die Mörtelschicht übernimmt. Es ist klar, dass der verwendete Mörtel 28 in diesem Fall im festen oder abgebunden Zustand flüssigkeitsdurchlässig sein muss, um die Entwässerungsfunktion zu gewährleisten. Im dargestellten Anwendungsfall wird deshalb ein so genannter Einkorn- oder Monokornmörtel verwendet, welcher diese Eigenschaft in hinreichendem Maße aufweist.

In Figur 4 ist erkennbar, dass in den, die Entwässerungskanäle 20 seitlich begrenzenden Wandlungsabschnitten des Trägermaterials 12 schlitzartige Durchtrittöffnung 34 vorgesehen sind, so dass über die abgebundene Mörtelschicht 28 in die Entwässerungskanäle 20 geführtes Wasser über die Durchgangsöffnungen 34 durch die seitlichen Wände hindurch treten und in den dann zusätzlich zur Drainierung zur Füge stehenden Zwischenbereichen zwischen den Entwässerungskanälen 20 abgeführt werden kann.

Da die verwendeten Einkornmörtel - mit relativ großer Schichtdicke aufgebracht werden, ist in den Figuren 4 und 5 zusätzlich noch in dem oberhalb des Drainagematerials 10 liegenden Bereich der abgebundenen Mörtelschicht eine Armierung 36 aus oberflächenverzinktem Draht oder aus korrosionsfestem Stahldraht dargestellt, welche Rissbildungen im Mörtel und somit dem auf dem Mörtel aufgebrachten Plattenbelag entgegenwirkt.

Figur 6 und 7 veranschaulicht eine Anwendung des erfindungsgemäßen Drainagematerials, bei welcher der Trägermaterial-Abschnitt 12a des von der profilierten, mit Entwässerungskanälen 20 versehenen Kunststofffolie gebildeten, mit dem flüssigkeits- und gasdurchlässigen Abdeckmaterial 14 aus Vliesmaterial belegten Trägermaterials 12 die Auftrittsfläche 24a der zugehörigen Treppenstufe 24 nur in einem relativ schmalen kantennahen Bereich überdeckt. Der größere, an den Abschnitt 12a anschließende Teil der Auftrittsfläche 24a - bis zur benachbarten Stoßtrittfläche 24b der nächstfolgenden Treppenstufe 24 - wird nicht vom Drainagematerial 10 überdeckt. In diesem Bereich erfolgt die Drainierung, d. h. die Abfuhr von belagsseitig zutretendem Wasser durch eine Schicht aus einem Einkorn- oder Monokornmörtel 28a mit gröberer Körnung des Zuschlag-Splits von z. B. 5-8 mm, welche eine hinreichende Wasserdurchlässigkeit für auch unter ungünstigsten Umständen (z. B. Starkregen) abzuführendem Wasser aufweist. Im kantennahen Bereich der Treppenstufe tritt das anfallende Wasser dann in die Entwässerungskanäle 20 des Trägermaterials 12 über und wird weitgehend über die Entwässerungskanäle in den Trägermaterial-Abschnitten 12a und 12b abgeführt. Das den Abschnitt 12a des Trägermaterials 12 überdeckende Vliesmaterial 14 dient in diesem Bereich weniger der Möglichkeit des Wasserdurchtritts als der Verhinderung des Eindringens von Einkornmörtel 28a in die Entwässerungskanäle 20 im Trägermaterial-Abschnitt 12b bei dessen Aufbringen auf die Auftrittsfläche 24a. Die Schicht des Einkornmörtels 28a ist über die Vorderkante des Trägermaterial-Abschnitts 12b des Trägermaterials 12 herum in den Zwischenraum zwischen dem Trägermaterial-Abschnitt 12b und der zugeordneten, die Stoßtrittfläche 24b abdeckende Platte 30b des Plattenbelags geführt. In diesem Bereich kann ein Monokornmörtel 28b mit geringerer Körnung des Split-Zuschlags von z. B. 2-5 mm verwendet werden, der - bei erhöhter Belastbarkeit - eine etwas geringere Wasserdurchlässigkeit als der auf der Auftrittsfläche verwendete Einkornmörtel 28a aufweist. In diesem Bereich erfolgt die Abfuhr des zutretenden Wassers ja überwiegend über das Drainagematerial 10, d. h. die Entwässerungskanäle 20 im Trägermaterial-Abschnitt 12b. Da hier alle Platten-Beläge 30a und 30b über eine integral zusammenhängende Schicht aus Monokornmörtel 28a, 28b haftend und mit den Treppenstufen verbunden sind, kann in diesem Fall eine gesonderte Bewehrung der Einkorn- oder Monokornmörtel-Schicht entfallen.

Es ist klar, dass zur Sicherstellung des festen Verbunds zwischen den Belagsplatten 30a und 30b mit der Rohbautreppe vor dem Aufbringen des Monokorn-Mörtels in noch bildsamen Zustand auf die Rohbautreppe eine die Haftung zwischen der Rohbautreppe und der Monokornmörtel-Schicht erhöhende Kontaktschlämme 40 aufgebracht wird. In gleicher Weise wird bei der Verlegung der Belagsplatte 30a bzw. 30b vor deren Aufbringen auf die abgezogene Oberflächen der Einkornmörtel-Schichten 28a, 28b eine dünne Schicht eines Kontaktmörtels 42 als Haftungsvermittler vorgesehen. ,

In den Figuren 8 bis 10 ist ein weiteres Ausführungsbeispiel eines in der erfindungsgemäßen Weise ausgebildeten Drainagematerials 10' und dessen Anordnung auf den zu entwässernden Treppenstufen 24 gezeigt, welches dem in Verbindung mit den Figuren 1 bis 3 beschriebenen Drainagematerial 10 ähnlich ist. Abweichend vom Dränagematerial 10 schließt jedoch der der Auftrittsfläche 24a einer Treppenstufe 24 zugeordnete Drainagematerial-Abschnitt 12a des aus einer durch Profilierung mit Entwässerungskanälen 20 versehenen Kunststofffolie hergestellten Trägermaterials 12' nicht am oberen Rand der der Stoßtrittfläche der gleichen Treppenstufe 24 zugeordneten Trägermaterial-Abschnitts 12b der gleichen Treppenstufe sondern am unteren Rand des der Stoßtrittfläche 24b der nächstfolgenden höheren Treppenstufe 24 an. Bei der Verlegung des Drainagematerials 10' dabei die in Richtung der Stufentiefe gemessene Tiefenerstreckung der Trägermaterial-Abschnitte 12a in der in den Figuren 9 und 10 veranschaulichten Weise so gewählt, dass sie in der bestimmungsgemäßen Verlegeposition um das Maß der Stärke des freien oberen Rands des auf der jeweils in Abwärtsrichtung anschließenden Trägermaterial-Abschnitts 12b über die Kante der Treppenstufe vortritt und dadurch die offenen Mündungen von dessen Entwässerungskanälen überdeckt. Zusätzlich kann noch ein Klebeband 46 im Überdeckungsbereich der Trägermaterial-Abschnitte 12a, 12b aufgebracht werden, welches auch die freien Mündungen im Rand des jeweiligen Trägermaterial-Abschnitts 12a gegen das Eindringen des die Haftschicht 28 für die aufzubringenden Plattenbeläge 30a, 30b bildenden Klebemörtels verschließt.

Es ist ersichtlich, dass im Rahmen des Erfindungsgedankens Abwandlungen zur Weiterbildungen der vorstehend beschriebenen Ausführungsbeispiele verwirklichbar sind. So kann das Trägermaterial an Stelle der beschriebenen perforierten Kunststofffolie auch aus bahn- oder plattenförmigem geschlossenzelligem Schaumkunststoff hergestellt sein. Auch die Aufbringung von einzelnen rippenförmigen von einander beabstandeten Trägerelementen aus Schaumkunststoff in paralleler Nebenanordnung auf der Abdeckbahn kommt in Frage. In Sonderfällen, in denen die auf der Auftrittfläche zu verlegenden Plattenbeläge über einen flüssigkeitsdurchlässigen Einkornmörtel entwässert werden, während die stirntrittflächenseitigen Platten durch eine dünne Schicht von Dünnbettmörtel auf dem Drainagematerial 10 aufgebracht werden sollen, kann die aus Vliesmaterial bestehende Abdeckbahn auch lediglich auf dem senkrechten Trägermaterial-Abschnitt 12b vollflächig und einem hieran anschließenden streifenförmigen Bereich des horizontalen Trägermaterial-Abschnitts 12a vorgesehen seien. Dieser schmale auf dem Abschnitt 12a vorgesehene Teilabschnitt der Abdeckbahn 14 verhindert dann beim Aufbringen des Einkornmörtels auf den Abschnitt 12a ein Eindringen des Mörtels in die im Abschnitt 12b gebildeten Entwässerungskanäle 20.

## Patentansprüche

1. Drainagematerial (10; 10') für die Drainierung von auf witterungsbedingt oder anderen Gründen dem Zutritt von Wasser oder anderen flüssigen Medien ausgesetzten Treppenstufen (24) aufgebrachten Belägen, wie Platten (30a; 30b) aus keramischem Material oder Betonwerkstoffen, Kunst- oder Natursteinplatten etc., welches ein System von zumindest zum Teil mit einander verbundenen Vertiefungen (20) zur Abfuhr von belagseitig zutretender Flüssigkeit versehenes, unter den Belägen auf den Flächen der Stufen (24) aufzubringendes Trägermaterial (12; 12') aufweist, das auf seiner belagszugewandten Oberseite zumindest abschnittsweise mit einer flüssigkeitsdurchlässigen Abdeckbahn(14) versehen ist, wobei das Trägermaterial (12; 12') zwei in der bestimmungsgemäßen Verlegeposition auf einer Treppe entlang einer parallel zu zwischen einer horizontalen Auftrittsfläche (24a) und einer anschließenden senkrechten Stoßtrittfläche (24b) gebildeten Stufenkante der Treppenstufen verlaufenden geraden Linie im Wesentlichen rechtwinklig zueinander gekantete integral miteinander verbundene Trägermaterial-Abschnitte (12a; 12b) aufweist, welche in ihrer Flächengröße so bemessen sind, dass der in der bestimmungsgemäßen Verlegeposition der Auftrittfläche (24a) zugeordnete erste Abschnitt (12a) in seiner parallel zur Stufenkante gemessenen Breite im Wesentlichen der Länge der Stufenkante und der zweite rechtwinklig zum ersten Abschnitt (12a) verlaufende Abschnitt (12b) in seiner Breite ebenfalls im wesentlichen der Länge der Stufenkante und in seiner Höhe im Wesentlichen der senkrechten Höhe der an die Auftrittfläche (24a) anschließenden Stoßtrittfläche (24b) der mit dem Plattenbelag (30a; 30b) zu versehenden Treppenstufe (24) entspricht.

2. Drainagematerial nach Anspruch 1, **dadurch gekennzeichnet, dass** der der horizontalen Auftrittsfläche (24a) einer Treppenstufe (24) zugeordnete Trägermaterial-Abschnitt (12a) im Wesentlichen rechtwinklig am oberen Rand des der senkrechten Stoßtrittfläche (24b) der selben Treppenstufe (24) zugeordneten Trägermaterial-Abschnitts (12b) angesetzt ist.

3. Drainagematerial nach Anspruch 1, **dadurch gekennzeichnet, dass** der der horizontalen Auftrittsfläche (24a) einer Treppenstufe (24) zugeordnete Trägermaterial-Abschnitt (12a) im Wesentlichen rechtwinklig am unteren Rand des der senkrechten Stoßtrittfläche (24b) der in Aufwärtsrichtung anschließenden nächsten Treppenstufe (24) zugeordneten Trägermaterial-Abschnitts (12b) angesetzt ist.

4. Drainagematerial nach einem der Ansprüche 1 bis 3, **dadurch gekennzeichnet, dass** die rechtwinklig zur Stufenkante gemessene horizontale Tiefe des der Auftrittsfläche (24a) zugeordneten ersten Trägermaterial-Abschnitts (12a) im Wesentlichen der Tiefe der Auftrittsfläche (24a) der zugeordneten Treppenstufe entspricht.

5. Drainagematerial nach einem der Ansprüche 1 bis 3, **dadurch gekennzeichnet, dass** die rechtwinklig zur Stufenkante gemessene horizontale Tiefe des der Auftrittsfläche (24a) zugeordneten ersten Trägermaterial-Abschnitts (12a) eine geringere Tiefenerstreckung als die Auftrittsfläche (24a) hat.

6. Drainagematerial nach einem der Ansprüche 1 bis 5, **dadurch gekennzeichnet, dass** das System der zumindest zum Teil mit einander verbundenen Vertiefungen (20) zur Abfuhr von belagseitig zutretender Flüssigkeit parallel zueinander und rechtwinklig zur Stufenkante verlaufende langgestreckte Entwässerungskanäle (20) aufweist, und dass die in den der Auftrittsfläche (24a) und der anschließenden Stoßtrittfläche (24b) der Treppenstufe (24) zugeordneten Trägermaterial-Abschnitte (12a; 12b) vorgesehenen Entwässerungskanäle (20) fluchtend ineinander übergehen.

7. Drainagematerial nach Anspruch 6, **dadurch gekennzeichnet, dass** das Trägermaterial (12) eine durch Einformen der parallelen lang gestreckten Entwässerungskanäle (20) profilierte Kunststoffträgerfolie aufweist, auf welche die flüssigkeitsdurchlässige Abdeckbahn (14) belagseitig aufgebracht ist.

8. Drainagematerial nach Anspruch 7, **dadurch gekennzeichnet, dass** das Trägermaterial (12) von mit den eingeformten parallelen Entwässerungskanälen versehenen Abschnitten aus Schaumkunststoff gebildet wird, auf welchem die flüssigkeitsdurchlässige Abdeckbahn (14) aufgebracht ist.

9. Drainagematerial nach Anspruch 8, **dadurch gekennzeichnet, dass** die als gesonderte Teile hergestellten Trägermaterial-Abschnitte (12a; 12b) entlang der in der Kantlinie zusammentreffenden Ränder durch ein in den Randbereichen passend aufgebrachtes Gewebe- oder Folienband miteinander verbunden sind.

10. Drainagematerial nach einem der Ansprüche 1 bis 9, **dadurch gekennzeichnet, dass** die flüssigkeitsdurchlässige Abdeckbahn (14) von einem verrottungsresistenten Vliesmaterial gebildet wird.

11. Drainagematerial nach einem der Ansprüche 1 bis 9, **dadurch gekennzeichnet, dass** die flüssigkeitsdurchlässige Abdeckbahn (14) von einem für den Durchtritt von noch nicht abgebundenem oder ausgehärtetem Mörtel durchlässigem, eine Armierung für ausgehärteten oder abgebundenen Mörtel bildenden Gittergewebe aus hochfesten Fasern oder Fäden gebildet wird.

12. Drainagematerial nach Anspruch 11, **dadurch gekennzeichnet, dass** das Gittergewebe von Glas-Fasern- oder Fäden gebildet wird.

13. Drainagematerial nach einem der Ansprüche 1 bis 5, **dadurch gekennzeichnet, dass** das Trägermaterial (12) von in jedem Trägermaterial-Abschnitt (12a; 12b) gesonderten, in parallelem Abstand auf der Unterseite der Abdeckbahn (14) haftend aufgebrachten lang gestreckten leistenartigen Schaumkunststoff-Trägerelementen gebildet wird, welche durch die Abdeckbahn (14) miteinander verbunden sind.

14. Drainagematerial nach einem der Ansprüche 1 bis 13, **dadurch gekennzeichnet, dass** die flüssigkeitsdurchlässige Abdeckbahn (14) beide Trägermaterial-Abschnitte (12a; 12b) im Wesentlichen vollflächig überdeckt.

15. Drainagematerial nach einem der Ansprüche 1 bis 14, **dadurch gekennzeichnet, dass** die flüssigkeitsdurchlässige Abdeckbahn (14) den zweiten, der Stoßtrittfläche (24b) einer Treppenstufe (24) zugeordneten Trägermaterial-Abschnitt (12b) im Wesentlichen vollflächig und zusätzlich einen an die Kantlinie der Abschnitte anschließenden streifenförmigen Randbereich des ersten Trägermaterial-Abschnitts (12a) überdeckt.

16. Drainagematerial nach Anspruch 15, **dadurch gekennzeichnet, dass** die Abdeckbahn (14) haftend auf der belagzugewandten Oberseite des Trägermaterials (12) aufgebracht ist.

17. Drainagematerial nach einem der Ansprüche 1 bis 14, **gekennzeichnet durch** ein in die die Beläge haftend mit dem Drainagematerial (10) verbindenden Mörtel- oder Kleberschicht (28) einbettbares gitterartiges Bewehrungsmaterial (36).

18. Drainagematerial nach Anspruch 16, **dadurch gekennzeichnet, dass** das Bewehrungsmaterial (36) von einer Vielzahl von zu einer Gitterstruktur verbundenen metallischen Drähten gebildet wird.

19. Drainagematerial nach Anspruch 18, **dadurch gekennzeichnet, dass** die Gitterstruktur bildenden metallischen Drähte von oberflächenpassivierten Stahldrähten oder Drähten aus korrosionsfestem Stahl gebildet werden.

## Claims

1. Drainage material (10; 10') for the drainage of coverings applied to steps (24) which due to weather or for other reasons are exposed to the entry of water or other liquid media, such as slabs (30a; 30b) of ceramic material or concrete materials, synthetic or natural stone slabs, etc., which for the removal of liquid entering via the covering has a system of carrier material (12; 12') which is provided with depressions (20) at least partially connected to one another and is to be applied to the surfaces of the steps (24) below the coverings, the carrier material being provided on at least portions of its surface facing the covering with a liquid-permeable cover sheet (14), wherein the carrier material (12; 12') has two carrier material portions (12a; 12b) which in the prescribed laying position on a staircase are integrally connected to one another and bent substantially at right angles to one another along a straight line extending parallel to the edge of the steps formed between a horizontal tread (24a) and an adjoining vertical riser (24b), the surface area of the said carrier material portions being such that in its width measured parallel to the edge of the step the first portion associated with the tread (24a) in the prescribed laying position corresponds substantially to the length of the edge of the step and its height corresponds substantially to the vertical height of the riser (24b) adjoining the tread (24a) of the step (24) to be provided with the slab covering (30a; 30b).

2. Drainage material as claimed in Claim 1, **characterised in that** the carrier material portion (12a) associated with the horizontal tread (24a) of a step (24) is attached substantially at right angles to the upper edge of the carrier material portion (12b) associated with the vertical riser (24b) of the same step (24).

3. Drainage material as claimed in Claim 1, **characterised in that** the carrier material portion (12a) associated with the horizontal tread (24a) of a step (24) is attached substantially at right angles to the lower edge of the carrier material portion (12b) associated with the vertical riser (24b) of the next step (24) adjoining in the upward direction.

4. Drainage material as claimed in any one of Claims 1 to 3, **characterised in that** the horizontal depth of the first carrier material portion (12a) associated with the tread (24a) when measured at right angles to the edge of the step corresponds substantially to the depth of the tread (24a) of the associated step.

5. Drainage material as claimed in any one of Claims 1 to 3, **characterised in that** the horizontal depth of the first carrier material portion (12a) associated with the tread (24a) when measured at right angles to the edge of the step extends to a lesser depth than the tread (24a).

6. Drainage material as claimed in any one of Claims 1 to 5, **characterised in that** the system of recesses (20) at least partially connected to one another for the removal of liquid entering via the covering has elongate drainage channels (20) extending at right angles to the edge of the step, and that the drainage channels (20) provided in the carrier material portions (12a; 12b) associated with the tread (24a) and the adjoining riser (24b) of the step (24) merge in alignment with one another.

7. Drainage material as claimed in Claim 6, **characterised in that** the carrier material (12) has a plastics carrier film which is profiled by forming of the parallel elongate drainage channels (20) and to which the liquid-permeable cover sheet (14) is applied on the covering side.

8. Drainage material as claimed in Claim 7, **characterised in that** the carrier material (12) is formed by portions which are made from foam plastics material provided with the formed parallel drainage channels and to which the liquid-permeable cover sheet (14) is applied.

9. Drainage material as claimed in Claim 8, **characterised in that** the carrier material portions (12a; 12b) produced as separate parts are connected to one another along the edges which meet in the edge line by a strip of fabric or film appropriately applied in the edge regions.

10. Drainage material as claimed in any one of Claims 1 to 9, **characterised in that** the liquid-permeable cover sheet (14) is formed by a rot-resistant non-woven material.

11. Drainage material as claimed in any one of Claims 1 to 9, **characterised in that** the liquid-permeable cover sheet (14) is formed by a fabric mesh made from high-strength fibres or filaments which is permeable for the passage of mortar which has not yet set or hardened and forms a reinforcement for hardened or set mortar.

12. Drainage material as claimed in Claim 11, **characterised in that** the mesh fabric is formed by glass fibres or filaments.

13. Drainage material as claimed in any one of Claims 1 to 5, **characterised in that** the carrier material (12) is formed by separate elongate strip-like foam plastics carrier elements in each carrier material portion (12a; 12b) which are adhesively applied with parallel spacing on the underside of the cover sheet (14) and are connected to one another by the cover sheet (14).

14. Drainage material as claimed in any one of Claims 1 to 13, **characterised in that** the liquid-permeable cover sheet (14) covers substantially the entire surface of both carrier material portions (12a; 12b).

15. Drainage material as claimed in any one of Claims 1 to 14, **characterised in that** the liquid-permeable cover sheet (14) covers substantially the entire surface of the second carrier material portion (12b) associated with the riser (24b) of a step (24) and in addition covers a strip-shaped edge region of the first carrier material portion (12a) adjoining the edge line of the portions.

16. Drainage material as claimed in Claim 15, **characterised in that** the cover sheet (14) is adhesively applied to the upper face of the carrier material (12) facing the covering.

17. Drainage material as claimed in any one of Claims 1 to 14, **characterised by** a mesh-like reinforcing material (36) which can be embedded in the layer (28) of mortar or adhesive connecting the coverings adhesively to the drainage material (10).

18. Drainage material as claimed in Claim 16, **characterised in that** the reinforcing material (36) is formed by a plurality of metal wires connected to form a mesh structure.

19. Drainage material as claimed in Claim 18, **characterised in that** the metal wires forming the mesh structure are formed by surface-passivated steel wires or wires made from stainless steel.

## Revendications

1. Matière de drainage (10, 10') pour le drainage de revêtements appliqués sur des marches d'escalier (24) soumises en cas d'intempéries ou pour d'autres raisons à la pénétration d'eau ou d'autres agents liquides, comme des plaques (30a, 30b) en matière céramique ou en béton, des dalles en matières plastiques ou naturelles, etc., laquelle matière de drainage présente une matière support (12, 12') dotée d'un système d'évidements (20) reliés au moins partiellement entre eux pour l'évacuation de liquide entrant côté revêtement et à appliquer sous les revêtements sur les surfaces des marches (24), laquelle matière support est dotée sur sa face supérieure tournée vers le revêtement au moins partiellement d'une feuille de recouvrement perméable (14), la matière de drainage (12, 12') présentant deux sections de matière support (12a, 12b) reliées intégralement entre elles et ayant des arêtes vives sensiblement à angles droit dans la position conforme à l'usage prévu sur un escalier le long d'une ligne droite s'étendant parallèlement à une arête de marche de la marche d'escalier formée entre une surface de contact horizontale (24a) et une surface d'arrêt verticale (24b) adjacente, lesquelles sections ont une superficie dimensionnée de sorte que la première section (12a) associée dans la position de pose conforme à l'usage prévu de la surface de contact (24a) correspond sensiblement à la longueur de l'arête de marche dans sa largeur mesurée parallèlement à l'arête de marche et la seconde section (12b) s'étendant à angle droit par rapport à la première section (12a) correspond aussi sensiblement à la longueur de l'arête de marche dans sa largeur et sensiblement à la hauteur verticale de la surface d'arrêt (24b) adjacente à la surface de contact (24a) de la marche d'escalier (24) à doter du revêtement de plaque (30a, 30b).

2. Matière de drainage selon la revendication 1, **caractérisée en ce que** la section de matière support (12a) associée à la surface de contact horizontale (24a) d'une marche d'escalier (24) est posée sensiblement à angle droit sur le bord supérieur de la section de matière support (12b) associée à la surface d'arrêt verticale (24b) de la même marche d'escalier (24).

3. Matière de drainage selon la revendication 1, **caractérisée en ce que** la section de matière support (12a) associée à la surface de contact horizontale (24a) d'une marche d'escalier (24) est posée sensiblement à angle droit sur le bord inférieur de la section de matière support (12b) associée à la surface d'arrêt verticale (24b) de la marche d'escalier (24) adjacente suivante dans la direction ascendante.

4. Matière de drainage selon l'une quelconque des revendications 1 à 3, **caractérisée en ce que** la profondeur horizontale mesurée à angle droit par rapport à l'arête de marche de la première section de matière support (12a) associée à la surface de contact (24a) correspond sensiblement à la profondeur de la surface de contact (24a) de la marche d'escalier associée.

5. Matière de drainage selon l'une quelconque des revendications 1 à 3, **caractérisée en ce que** la profondeur horizontale mesurée à angle droit par rapport à l'arête de marche de la première section de matière support (12a) associée à la surface de contact (24a) a une profondeur plus faible que la surface de contact (24a).

6. Matière de drainage selon l'une quelconque des revendications 1 à 5, **caractérisée en ce que** le système des évidements (20) reliés au moins partiellement entre eux pour l'évacuation de liquide pénétrant côté revêtement présente des canaux de drainage (20) allongés s'étendant parallèlement entre eux et à angle droit par rapport à l'arête de marche, et **en ce que** les canaux de drainage (20) prévus dans les sections de matière support (12a, 12b) associées à la surface de contact (24a) et à la surface d'arrêt (24b) adjacente de la marche d'escalier (24) s'emboîtent précisément les uns dans les autres.

7. Matière de drainage selon la revendication 6, **caractérisée en ce que** la matière support (12) présente une feuille support plastique profilée par moulage des canaux de drainage (20) allongés parallèles, sur laquelle la feuille de recouvrement perméable (14) est appliquée côté revêtement.

8. Matière de drainage selon la revendication 7, **caractérisée en ce que** la matière support (12) est formée par des sections en plastique alvéolaire équipées des canaux de drainage parallèles moulés, sur lequel la feuille de recouvrement perméable (14) est appliquée.

9. Matière de drainage selon la revendication 8, **caractérisée en ce que** les sections de matière support (12a, 12b) fabriquées sous forme de pièces séparées sont reliées entre elles le long des bords coïncidant dans la ligne d'arête via un ruban de tissu ou de film appliqué de manière adéquate dans les zones de bord.

10. Matière de drainage selon l'une quelconque des revendications 1 à 9, **caractérisée en ce que** la feuille de recouvrement perméable (14) est formée par une matière non tissée anti-décomposition.

11. Matière de drainage selon l'une quelconque des revendications 1 à 9, **caractérisée en ce que** la feuille de recouvrement perméable (14) est formée par un tissu à mailles en fibres ou fils hautement résistants perméable pour le passage de mortier n'ayant pas encore pris ou durci et formant une protection pour le mortier ayant durci ou pris.

12. Matière de drainage selon la revendication 11, **caractérisée en ce que** le tissu à mailles est formé par des fibres ou fils de verre.

13. Matière de drainage selon l'une quelconque des revendications 1 à 5, **caractérisée en ce que** la matière support (12) est formée par des éléments support en plastique alvéolaire de type baguette allongés collés à distance parallèle sur la face inférieure de la feuille de recouvrement (14) et séparés dans chaque section de matière support (12a, 12b), lesquels éléments sont reliés entre eux via la feuille de recouvrement (14).

14. Matière de drainage selon l'une quelconque des revendications 1 à 13, **caractérisée en ce que** la feuille de recouvrement perméable (14) recouvre sensiblement complètement les deux sections de matière support (12a, 12b).

15. Matière de drainage selon l'une quelconque des revendications 1 à 14, **caractérisée en ce que** la feuille de recouvrement perméable (14) recouvre sensiblement complètement la seconde section de matière support (12b) associée à la surface d'arrêt (24b) d'une marche d'escalier (24) et recouvre en outre une zone de bord en forme de bande de la première section de matière support (12a) adjacente à la ligne d'arête des sections.

16. Matière de drainage selon la revendication 15, **caractérisée en ce que** la feuille de recouvrement (14) est collée sur la face supérieure de la matière support (12) tournée vers le revêtement.

17. Matière de drainage selon l'une quelconque des revendications 1 à 14, **caractérisée par** une matière d'armature (36) de type grille incorporable dans la couche de mortier ou de colle (28) collant les revêtements avec la matière de drainage (10).

18. Matière de drainage selon la revendication 16, **caractérisée en ce que** la matière d'armature (36) est formée par une pluralité de fils métalliques reliés en une structure en forme de grille.

19. Matière de drainage selon la revendication 18, **caractérisée en ce que** les fils métalliques formant la structure en forme de grille sont formés par des fils d'acier passives en surface ou des fils en acier anticorrosion.
